# EUROPÄISCHE PATENTANMELDUNG

(11) **EP 2 754 762 A1**
(43) Veröffentlichungstag der Anmeldung: **16.07.2014**
(21) Anmeldenummer: 13150742.8
(22) Anmeldetag: 10.01.2013
(51) Int. Cl.: E03F 1/00, E02B 11/00

(54) **Entwässerungs- und/oder Flüssigkeitsspeichervorrichtung zum Einbau ins Erdreich**

(71) Anmelder: Hewitech GmbH & Co. KG, 48607 Ochtrup (DE)
(72) Erfinder: Dirkskötter, Frank, 48607 Ochtrup (DE); Hewig, Bernd, 48607 Ochtrup (DE)
(74) Vertreter: Von Kreisler Selting Werner - Partnerschaft von Patentanwälten und Rechtsanwälten mbB

(57) **Zusammenfassung**

Die Entwässerungs- und/oder Flüssigkeitsspeichervorrichtung (10) zum Einbau ins Erdreich ist versehen mit mehreren nebeneinander angeordneten und untereinander verbundenen, länglichen Hohlelementen (14,16) mit perforierten Wänden (30). Jedes Hohlelement (14,16) weist ein oder mehrere von seiner Wand abstehende Verbindungsvorsprünge (44) sowie ein oder mehrere in oder an seiner Wand ausgebildete Verbindungsaufnahmen (46) zur Aufnahme eines Verbindungsvorsprungs (44) eines benachbarten Hohlelements (14,16) auf.

## Beschreibung

Die Erfindung betrifft eine Entwässerungs- und/oder Flüssigkeitsspeichervorrichtung zum Einbau ins Erdreich.

Es ist bekannt, im Erdreich zur kurzzeitigen Zwischenspeicherung von beispielsweise durch starken Niederschlag anfallendem Oberflächenwasser Hohlräume vorzusehen, die von (Kunststoff-)Gittereinbauten gebildet sind. Beispiele für derartige Gittereinbauten sind in WO 2007/118894 A1, WO 2005/124040 A1, EP 1 437 305 A2, DE 10 2007 058 785 B3 und DE 10 2009 052 724 A1 beschrieben.

Um die Gittereinbauten für Entwässerungs- und/oder Flüssigkeitsspeichervorrichtungen im Erdreich an die dort gegebenen, unter Umständen jeweils unterschiedlichen Platzverhältnisse anpassen zu können, sind modulare System wünschenswert, bei denen sich die Größe der Gittereinbaukörper möglichst in sämtlichen drei Raumdimensionen anpassen lässt.

Aufgabe der Erfindung ist es, einen Einbaukörper für eine Entwässerungs- und/oder Flüssigkeitsspeichervorrichtung zu schaffen, der die zuvor genannte räumliche Anpassbarkeit ermöglicht.

Zur Lösung dieser Aufgabe wird mit der Erfindung eine Entwässerungs- und/oder Flüssigkeitsspeichervorrichtung zum Einbau ins Erdreich vorgeschlagen, wobei die Vorrichtung versehen ist mit
- mehreren nebeneinander angeordneten und untereinander verbundenen, länglichen Hohlelementen mit perforierten Wänden,
- wobei jedes Hohlelement ein oder mehrere von seiner Wand abstehende Verbindungsvorsprünge sowie ein oder mehrere in oder an seiner Wand ausgebildete Verbindungsaufnahmen zur Aufnahme eines Verbindungsvorsprungs eines benachbarten Hohlelements aufweist.

Die erfindungsgemäße Entwässerungs- und/oder Flüssigkeitsspeichervorrichtung ist aus einzelnen länglichen, strangförmigen Hohlelementen ausgebildet, die vorzugsweise als röhrenförmige Hohlprofile insbesondere aus Kunststoff ausgebildet sind. Die Hohlelemente weisen perforierte Wände auf. Mehrere derartige Hohlelemente sind, wenn untereinander verbunden, zu einer Gesamtanordnung kombiniert. Durch die Anzahl der Hohlelemente und deren Länge und die Art und Weise, wie die Hohlelemente nebeneinander angeordnet werden, können letztendlich in der Form beliebige Anordnungen (Hohlelementepakete) geschaffen werden, die den jeweiligen Einbauverhältnissen im Erdreich angepasst werden können. Dabei ist erfindungsgemäß vorgesehen, dass benachbarte Hohlelemente durch insbesondere komplementär zueinander ausgebildete Verbindungsvorsprünge und Verbindungsaufnahmen miteinander verbunden sind. Dadurch lässt sich auf einfache Art und Weise ein Hohlelementepaket zusammensetzen, das an die Platzverhältnisse angepasst werden kann.

In vorteilhafter Ausgestaltung der Erfindung ist ferner vorgesehen, dass die Verbindungsaufnahmen als Aufnahmevertiefungen und/oder Aussparungen in der Wand jedes Hohlelements ausgebildet sind. Die Verbindungsaufnahmen sind also bei einer ersten Variante als Vertiefungen in der Wand eines Hohlelements ausgebildet und nehmen jeweils einen Verbindungsvorsprung auf. Alternativ kann eine Aufnahmevertiefung auch mehr als einen Verbindungsvorsprung aufnehmen. Als weitere Alternative können die Verbindungsaufnahmen als Aussparungen, also als Durchbrüche, in der Wand eines Hohlelements ausgebildet sein. In sämtlichen der zuvor genannten Fällen kommt es zu einem Kraftschluss beziehungsweise Formschluss benachbarter Hohlelemente zur Verbindung derselben.

Bei einer weiteren vorteilhaften Ausgestaltung der Erfindung kann vorgesehen sein, dass die Aufnahmevertiefungen nach außen weisende Öffnungen und mindestens einen Hinterschnittbereich aufweisen und dass im verbundenen Zustand zweier benachbarter Hohlelemente ein Verbindungsvorsprung des einen Hohlelements in eine Aufnahmevertiefung des anderen Hohlelements eingetaucht ist. Hierbei ist also jede Aufnahmevertiefung mit einer nach außen weisenden Öffnung versehen und umfasst mindestens einen Hinterschnittbereich. Der Hinterschnittbereich verhindert in vorteilhafter Weise ein selbsttätiges Lösen benachbarter Hohlelemente, wenn diese z.B. quer zur Längserstreckung gerichteten Lösekräften ausgesetzt sind. Die Aufnahmevertiefungen können als in Längserstreckung der Hohlelemente verlaufende Nuten ausgebildet sein, die an den Stirnenden der Hohlelemente offen sind beziehungsweise an zumindest einem der beiden Stirnenden offen sind. Benachbarte zu verbindende Hohlelemente lassen sich dann durch relative Verschiebung in Längserstreckung der Hohlelemente miteinander verbinden. Insbesondere kann hierbei vorgesehen sein, dass die Verbindungsvorsprünge und die Verbindungsaufnahmen nach Art von Nut-Feder-Verbindungen mit Hinterschnittbereichen ausgebildet sind, wobei die Verbindungsvorsprünge und die Verbindungsaufnahmen insbesondere in komplementären Schwalbenschwanzformen ausgebildet sind.

Bei einer weiteren vorteilhaften Ausgestaltung der Erfindung sind die Hohlelemente als Hohlprofilelemente mit einer über ihre Längserstreckung betrachtet gleichbleibenden Außenkontur beziehungsweise Querschnittsfläche ausgebildet.

Bei einer anderen vorteilhaften Ausgestaltung der Erfindung weist jedes Hohlelement an vier jeweils paarweise diametral gegenüberliegenden Wandbereichen Verbindungsstrukturen zur Verbindung mit benachbarten Hohlelementen auf. Hierbei kann insbesondere vorgesehen sein, dass jedes Hohlelement zwei Paare von Wandbereichen aufweist, wobei die vier Wandbereiche jeweils um im Wesentlichen 90° zueinander versetzt angeordnet sind, und dass jedes Paar von Wandbereichen einen Wandbereich mit Verbindungsvorsprüngen und einen Wandbereich mit Verbindungsaufnahmen aufweist.

Bei den zuvor beschriebenen Hohlelementen handelt es sich um im Wesentlichen rohr- oder röhrenförmige Strangelemente, die zweckmäßigerweise durch Extrudieren hergestellt werden. Direkt nach der Extrusion oder auch zeitlich später können Perforationen in die Wände der extrudierten Hohlelemente eingebracht werden. Dies wird zweckmäßigerweise durch einen Stanzprozess realisiert. Andere Verfahren zur Einbringung von Löchern in die Wände der Hohlelemente sind ebenfalls anwendbar.

Die gesamte Anordnung von untereinander verbundenen Hohlelementen, d.h. das Hohlelementepaket, kann an den beiden gruppenweise angeordneten, gegenüberliegenden Stirnseiten der Hohlelemente Gitterplatten aufweisen. Zweckmäßigerweise ist mindestens eine stirnseitig an der Anordnung von untereinander verbundenen Hohlelementen positionierbare Gitterplatte vorhanden, die aufragende Verbindungslaschen zur Verbindung, insbesondere durch Zusammenstecken (mit oder ohne Verrastung) mit den stirnseitig angeordneten Endbereichen der Wände der Hohlelemente aufweisen oder auf andere Weise fixiert sein kann bzw. lediglich an den Hohlelementen anliegt. Die mindestens eine Gitterplatte kann ferner mit aufragenden Zentriervorsprüngen für die Hohlelemente versehen sein.

An den außenliegenden Hohlelementen des Hohlelementpakets können perforierte Platten oder Seitengitterplatten oder dergleichen angeordnet sein. Dadurch wird erreicht, dass die Anordnung von Hohlelementen mit ebenen Außenseiten beziehungsweise Außenflächen versehen ist. Dies wiederum erleichtert die Anordnung eines Wirrfaservlieses (z. B. Geotextils) o. dgl. Fasermateriallage um die Gesamtanordnung an Hohlelementen herum, wobei durch die Seitengitterplatten ferner verhindert wird, dass die Faser- bzw. Vliesmaterialanlage in die Zwischenräume zwischen die Hohlelemente hineingedrückt und damit infolge einer Dehnung beschädigt werden kann. Auch die zuvor beschriebene stirnseitige Gitterplatte beziehungsweise Gitterplatten dienen unter anderem diesen Zweck. Die Umkleidung der Hohlelementanordnung mit Vliesmaterial erlaubt es, die Hohlelementanordnung vor dem Eindringen von Erdreich, kleinen Steinen o.dgl. Fremdkörpern zu schützen. Die Seitenplatten können dabei entweder mit den außenliegenden Hohlelementen oder mit mindestens einer stirnseitig angeordneten Gitterplatte oder aber auch sowohl mit den Hohlelementen als auch mit der oder den Gitterplatten verbunden sein.

Die Erfindung wird nachfolgend anhand zweier Ausführungsbeispiele und unter Bezugnahme auf die Zeichnung näher erläutert. Im Einzelnen zeigen dabei:
- Fig. 1: eine perspektivische Darstellung eines ersten Ausführungsbeispiels einer Anordnung aus untereinander verbundenen länglichen Hohlelementen mit vier seitlich angeordneten Seitengitterplatten und zwei Stirngitterplatten an den stirnseitigen Enden der Hohlelementanordnung,
- Fig. 2: eine Übersichtsdarstellung der Anordnung gemäß Fig. 1 in Explosionsdarstellung zur Verdeutlichung des Zusammenbaus durch Schieben der Seitengitterplatten an den Seitenflächen des zentralen Hohlelementpakets und durch Aufstecken der Stirngitterplatten,
- Fig. 3: eine Darstellung auf das eine der beiden stirnseitigen Enden der Hohlelementanordnung ohne Gitterplatten,
- Fig. 4: eine perspektivische Darstellung eines länglichen Hohlelements,
- Fig. 5: eine perspektivische Ansicht auf die im eingebauten Zustand der Hohlelementanordnung zugewandte Innenseite einer Gitterplatte,
- Fig. 6: eine perspektivische Darstellung einer Gitterplatte mit Verdeutlichung der Verrastung der Gitterplatte mit den stirnseitigen Enden der Hohlelemente,
- Fig. 7: eine vergrößerte Darstellung des Bereichs VII der Fig. 5 mit mit der Gitterplatte verrastetem Hohlelement,
- Fig. 8 bis 10: eine Seitengitterplatte in Draufsicht, perspektivischer Ansicht und in Unteransicht zur Verdeutlichung der Anordnung und Ausgestaltung von Nocken, mit denen die Seitengitterplatten mit den nutförmigen Verbindungsaufnahmen und/oder schienenartigen Verbindungsvorsprüngen an einer Seitenfläche der Hohlelement-anordnung mechanisch zusammenwirken,
- Fig. 11: einen Schnitt durch die Anordnung entlang der Linie XI - XI gemäß Fig. 1,
- Fig. 12 und 13: perspektivische Detailansichten der beiden Arten von (Schiebe-) Verbindungsbereichen, über die jeweils zwei Seitengitterplatten an den Seitenflächen der Hohlelementanordnung fixiert sind,
- Fig. 14: eine perspektivische Ansicht einer Anordnung von Hohlelemente mit alternativer Verbindungsstrukturausgestaltung und
- Fig. 15: eine perspektivische Einzeldarstellung eines Hohlelements gemäß Anordnung nach Fig. 8.

In den Fign. 1 bis 13 ist ein erstes Ausführungsbeispiel einer erfindungsgemäßen Entwässerungs- und/oder Flüssigkeitsspeichervorrichtung zum Einbau ins Erdreich gezeigt.

Fig. 1 zeigt perspektivisch diese Vorrichtung 10, wobei Fig. 2 in Explosionsdarstellung die Einzelelemente der Vorrichtung 10 zeigt. Danach weist die Entwässerungs- und/oder Flüssigkeitsspeichervorrichtung 10 ein Paket 12 aus nebeneinander angeordneten und untereinander verbundenen länglichen Hohlelementen 14 in Form von perforierten (Profil-)Röhren 16 auf. An den stirnseitigen Enden 18 der perforierten Röhren 16 liegen an dem Röhrenpaket 12 perforierte Platten 20 an, die in diesem Ausführungsbeispiel als Gitterplatten 22 ausgebildet sind. Diese Gitterplatten 22 werden auf die stirnseitigen Enden des Röhrenpakets 12 aufgesetzt. Zusätzlich ist das Röhrenpaket 12 an seinen vier Außenflächen 24 mit perforierten Seitenplatten 26 versehen, die in diesem Ausführungsbeispiel ebenfalls als (Seiten-) Gitterplatten 28 ausgeführt sind. Wie in Fig. 2 angedeutet, werden die Seitengitterplatten 28 von den Stirnseiten aus auf die Außenflächen 24 des Röhrenpakets 12 aufgeschoben, worauf nachfolgend noch detaillierter eingegangen werden wird. Die vier Seitengitterplatten 28 weisen Verbindungsstrukturen zur Verbindung mit Verbindungsstrukturen an den Außenflächen 24 des Röhrenpakets 12 auf, was anhand der nachfolgend beschriebenen Fign. verdeutlicht ist. Die vier Seitenplatten 28 sind in ihrem Aufbau identisch und so, wie in Fig. 1 gezeigt, um das Röhrenpaket 12 herum angeordnet, indem jede Seitengitterplatte 28 eine ihrer beiden benachbart angeordneten Seitengitterplatten 28 um die Seitengitterplattendicke überragt. Auch die beiden stirnseitig angeordneten Gitterplatten 22 sind in ihrer Konstruktion gleich. Diese Gitterplatten 22 verfügen über Fixierelemente zur Befestigung an den stirnseitigen Enden des Röhrenpakets 12, worauf anhand der nachfolgenden Fign. ebenfalls noch eingegangen werden wird.

Die gesamte Entwässerungs- und/oder Flüssigkeitsspeichervorrichtung 10 mit ihrem Gitteraufbau sowie ihrem innenliegenden Röhrenpaket 12 besteht aus Kunststoff, wobei mit Vorteil vorgesehen ist, dass die Röhren 16 extrudiert sind. Es handelt sich also bei den Röhren 16 um extrudierte Profilkörper; die Gitterplatten sind z. B. als Spritzgusskörper gefertigt.

Fig. 3 zeigt eine perspektivische Ansicht auf das Röhrenpaket 12. In Fig. 4 ist eine Röhre 16 dargestellt, wobei durch weitere gestrichelt gezeichnete Röhren 16 verdeutlicht werden soll, wie die Röhren 16 durch Ineinanderschieben von Verbindungsvorsprüngen in Verbindungsaufnahmen miteinander verbunden werden.

Gemäß Fig. 1 weist jede Röhre 16 eine Röhrenwandung 30 auf, die mit Perforationen 32 in Form von in diesem Ausführungsbeispiel gestanzten Löchern 34 versehen ist. Die im Querschnitt im Wesentlichen rautenförmig ausgebildeten Röhren 16 weisen vier Wandabschnitte 38 auf, die in diesem Ausführungsbeispiel nach innen, also zum Hohlraum 40 hin konkav gewölbt sind. Die Wandabschnitte 38 sind durch (streifenförmige) Wandbereiche 42 verbunden, in denen in diesem Ausführungsbeispiel schienenförmige Verbindungsvorsprünge 44 bzw. schwalbenschwanzförmige, nutartige Verbindungsaufnahmen 46 ausgebildet sind. Jedes Paar von diametral gegenüberliegenden Wandbereichen 42 weist einen Verbindungsvorsprung 44 und eine Verbindungsaufnahme 46 auf, die komplementär zueinander ausgebildet sind. Damit lassen sich benachbarte Röhren 16 durch Einschieben eines Verbindungsvorsprungs 44 der einen Röhre 16 in eine Verbindungsaufnahme 46 der benachbarten Röhre 16 untereinander verbinden. Auf diese Art und Weise kann dann ein Röhrenpaket 12 mit der gewünschten Anzahl an Röhren 16 und der gewünschten geometrischen Form zusammengesetzt werden. Die ist beispielsweise in Fig. 3 zu erkennen. Man sieht, dass die in diesem Fall quaderartige Struktur des Röhrenpakets 12 vier Außenflächen 24 aufweist, wobei jeweils ein Paar aus benachbarten Außenflächen mit den schienenartigen Verbindungsvorsprüngen 44 und das andere Paar von Außenflächen 24 mit den nutförmigen Verbindungsaufnahmen 46 versehen ist.

In Fig. 5 ist eine Detailansicht (Innenansicht) auf eine stirnseitige Gitterplatte 22 gezeigt. Von den Gitterstreben 48 der Gitterplatte 22 ragen Verbindungslaschen 50 auf, die jeweils mit einem Rasthaken 52 an ihren Enden versehen sind. Wie anhand von Fig. 6 zu erkennen ist, liegen die Verbindungslaschen 50 im am Röhrenpaket 12 montierten Zustand der Gitterplatten 22 in den stirnseitigen Endbereichen 54 der Röhren 16 innen an deren Wandabschnitten 38 an. Dabei tauchen die Rasthaken 52 in Vertiefungen oder Durchbrechungen 56 in den stirnseitigen Endbereich 54 der Röhren 16 ein. Hierdurch sind die stirnseitigen Gitterplatten 22 mit den stirnseitigen Enden des Röhrenpakets 12 durch Verrastung verbunden. Zusätzlich weisen die Gitterplatten 22 noch Zentriervorsprünge 58 auf, die im montierten Zustand der Gitterplatten 22 außen an den Röhren 16 anliegen. Dies ist nochmals in Fig. 7 verdeutlicht.

Anhand der Fign. 8 bis 10 wird nachfolgend auf die Ausgestaltung der untereinander baugleichen Seitengitterplatten 28 eingegangen. Jede Seitengitterplatte 28 weist, wie die stirnseitigen Gitterplatten 22, eine Gitterstruktur aus sich kreuzenden Gitterstreben 60,62 auf. Diese Gitterstreben 60,62 sind mit zwei in ihrer Konstruktion (geringfügig) verschieden ausgestalteten Fixiervorsprüngen 64 bzw. 66 versehen, die jeweils gruppenweise identisch positioniert und verteilt sind. Eine derartige Fixiervorsprungsgruppe 68 ist in Fig. 8 gekennzeichnet. Diese Gruppe 68 weist zwei erste Fixiervorsprünge 64, die benachbart zueinander angeordnet sind und zwischen sich eine Fixieraussparung 70 bilden, und einen zweiten Fixiervorsprung 66 auf. Sämtliche Fixiervorsprünge sind nockenförmig ausgestaltet und wirken mit entweder den Verbindungsvorsprüngen 44 oder den Verbindungsaufnahmen 46 der Röhren 16 des Röhrenpakets 12 zusammen. Zwischen einem Paar von ersten Fixiervorsprüngen 64 ist die Gitterstrebe 60 zusätzlich ausgespart (siehe bei 72 in den Fign. 9 und 10). Derartige Aussparungen 72 existieren auch in denjenigen Bereichen anderer Gitterstreben 60, in denen nicht notwendigerweise erste Fixiervorsprünge 64 angeordnet sind. Anhand der Fign. 8 bis 10 ist erkennbar, dass die Anordnung der Gruppen 68 von Fixiervorsprüngen und die Fixiervorsprünge selbst regelmäßig ist. Die Paare von ersten Fixiervorsprüngen 64, die Fixieraussparungen 70 und die Aussparungen 72 in den Gitterstreben 60 fluchten also miteinander. Ferner fluchten auch die zweiten Fixiervorsprünge 66 untereinander.

Sämtliche Fixiervorsprünge 64,66 sind nach Art von Nocken ausgebildet und dienen der Verbindung der Seitengitterplatten 28 mit den betreffenden Außenflächen 24 des Röhrenpakets 16 durch Ineinanderschieben. Dies ist in den Fign. 11 bis 13 gezeigt. Sofern eine Seitengitterplatte 28 an derjenigen Außenfläche 24 des Röhrenpakets 12 anliegt, an der sich die nutförmigen Verbindungsaufnahmen 46 der Röhren 16 befinden, erfolgt die Verbindung der Seitengitterplatte 28 mit dem Röhrenpaket 12 durch Einschieben der zweiten nockenförmigen Fixiervorsprünge 66 in die Verbindungsaufnahmen 46 der außenliegenden Röhren 16. Dazu sind die nockenförmigen zweiten Fixiervorsprünge 66 im Querschnitt komplementär zu den Verbindungsaufnahmen 46 der Röhren 16 ausgestaltet. Die in der Seitengitterplatte 28 ausgebildeten Aussparungen 72 sowie die ersten Fixiervorsprünge 66 werden in diesem Fall für die Verbindung der betreffenden Seitengitterplatte 28 mit dem Röhrenpaket 12 nicht benötigt.

Die ersten Fixiervorsprünge 64 einer Seitengitterplatte 28 werden jedoch dann benötigt, wenn diese Seitengitterplatte 28 an einer Außenfläche 24 des Röhrenpakets 12 befestigt wird, an der sich die schienenförmigen Verbindungsvorsprünge 44 der Röhren 16 befinden. In diesem Fall umgreifen die paarweise angeordneten ersten Fixiervorsprünge 64 die schienenförmigen Verbindungsvorsprünge 44 der Röhren 16, wobei die ersten Fixiervorsprünge 66 der Seitengitterplatte 28 außen an den Röhren 16 anliegen und sozusagen ein Gegenlager bilden.

Wie sich aus dem Vorstehenden ergibt, werden in diesem Ausführungsbeispiel also die Verbindungsstrukturen der Röhren 16, die für deren Verbindung untereinander sorgen, auch dazu genutzt, um mit komplementär ausgebildeten Verbindungsstrukturen der Seitengitterplatten 28 zusammenzuwirken.

In den Fign. 14 und 15 ist ein alternatives Ausführungsbeispiel für die Röhren 16 gezeigt. Soweit die Einzelbestandteile dieser Röhren 16' und des daraus aufgebauten Röhrenpakets 12' den Einzelbestandteilen des Ausführungsbeispiels nach den Fign. 1 bis 13 gleicht bzw. ähnlich ist bzw. funktionsgleich bzw. funktionsähnlich ist, sind sie in den Fign. 14 und 15 mit den gleichen Bezugszeichen wie in den Fign. 1 bis 13, jedoch mit hochgestellten Strichen versehen, gekennzeichnet.

## Patentansprüche

1. Entwässerungs- und/oder Flüssigkeitsspeichervorrichtung zum Einbau ins Erdreich, mit
- mehreren nebeneinander angeordneten und untereinander verbundenen, länglichen Hohlelementen (14,16) mit perforierten Wänden (30),
- wobei jedes Hohlelement (14,16) ein oder mehrere von seiner Wand abstehende Verbindungsvorsprünge (44) sowie ein oder mehrere in oder an seiner Wand ausgebildete Verbindungsaufnahmen (46) zur Aufnahme eines Verbindungsvorsprungs (44) eines benachbarten Hohlelements (14,16) aufweist.

2. Entwässerungs- und/oder Flüssigkeitsspeichervorrichtung nach Anspruch 1, **dadurch gekennzeichnet, dass** die Verbindungsaufnahmen (46) als Aufnahmevertiefungen und/oder Aussparungen in der Wand (30) jedes Hohlelements (14,16) ausgebildet sind.

3. Entwässerungs- und/oder Flüssigkeitsspeichervorrichtung nach Anspruch 2, **dadurch gekennzeichnet, dass** die Aufnahmevertiefungen nach außen weisende Öffnungen und mindestens einen Hinterschnittbereich aufweisen und dass im verbundenen Zustand zweier benachbarter Hohlelemente (14,16) ein Verbindungsvorsprung (44) des einen Hohlelements (14,16) in eine Aufnahmevertiefung des anderen Hohlelements (14,16) eingetaucht ist.

4. Entwässerungs- und/oder Flüssigkeitsspeichervorrichtung nach einem der Ansprüche 1 bis 3, **dadurch gekennzeichnet, dass** die Hohlelemente (14,16) als Hohlprofilelemente mit einer über ihre Längserstreckung betrachtet gleichbleibenden Außenkontur beziehungsweise Querschnittsfläche ausgebildet sind.

5. Entwässerungs- und/oder Flüssigkeitsspeichervorrichtung nach einem der Ansprüche 1 bis 4, **dadurch gekennzeichnet, dass** die Verbindungsvorsprünge (44) und die Verbindungsaufnahmen (46) nach Art von Nut-Feder-Verbindungen mit Hinterschnittbereichen ausgebildet sind, wobei die Verbindungsvorsprünge (44) und die Verbindungsaufnahmen (46) insbesondere in zueinander komplementären Schwalbenschwanzformen ausgebildet sind.

6. Entwässerungs- und/oder Flüssigkeitsspeichervorrichtung nach einem der Ansprüche 1 bis 5, **dadurch gekennzeichnet, dass** jedes Hohlelement (14,16) zwei Paare von im Wesentlichen diametral gegenüberliegenden Wandbereichen (42) aufweist, wobei die vier Wandbereiche (42) um im Wesentlichen 90° zueinander versetzt angeordnet sind, und dass jedes Paar von Wandbereichen (42) einen Wandbereich (42) mit Verbindungsvorsprüngen (44) und einen Wandbereich (42) mit Verbindungsaufnahmen (46) aufweist.

7. Entwässerungs- und/oder Flüssigkeitsspeichervorrichtung nach einem der Ansprüche 1 bis 6, **gekennzeichnet durch** mindestens eine stirnseitig an der Anordnung von untereinander verbundenen Hohlelementen (14,16) positionierbare perforierte Platte (20), insbesondere Gitterplatte (22), die aufragende Verbindungslaschen (50) zur Verbindung, insbesondere **durch** Zusammenstecken - mit oder ohne Verrastung- mit den stirnseitig angeordneten Endbereichen (54) der Wände (30) der Hohlelemente (14,16) aufweist.

8. Entwässerungs- und/oder Flüssigkeitsspeichervorrichtung nach Anspruch 7, **dadurch gekennzeichnet, dass** die mindestens eine perforierte Platte (20) ferner mit aufragenden Zentriervorsprüngen (58) für die Hohlelemente (14,16) versehen ist.

9. Entwässerungs- und/oder Flüssigkeitsspeichervorrichtung nach einem der Ansprüche 1 bis 8, **gekennzeichnet durch** insbesondere perforierte Seitenplatten (26) zur Positionierung an der Außenseite der Anordnung von untereinander verbundenen Hohlelementen (14,16), wobei die Seitenplatten (26) mechanisch mit den Hohlelementen (14,16) und/oder, sofern vorhanden, mit einer stirnseitig der Anordnung von untereinander verbundenen Hohlelementen (14,16) positionierten perforierten Platte (20) verbunden sind.

10. Entwässerungs- und/oder Flüssigkeitsspeichervorrichtung nach Anspruch 9, **dadurch gekennzeichnet, dass** die Seitenplatten (26) mit Fixiervorsprüngen (64) und/oder -aussparungen (70) zur Befestigung an den Verbindungsvorsprüngen (44) und/oder Verbindungsaufnahmen (46) der Hohlelemente (14,16) versehen sind.
